# EUROPÄISCHE PATENTSCHRIFT

(11) **EP 3 208 008 B1**
(45) Veröffentlichungstag und Bekanntmachung des Hinweises auf die Patenterteilung: **28.03.2018**
(21) Anmeldenummer: 17157321.5
(22) Anmeldetag: 22.02.2017
(51) Int. Cl.: B21D 5/04, B21D 43/13, B21D 43/00, B23Q 7/08

(54) **BEARBEITUNGSMASCHINE FÜR FLACHMATERIALTEILE UND EINE AUFLAGEEINHEIT HIERFÜR**
PROCESSING MACHINE FOR FLAT MATERIAL PARTS AND A SUPPORT UNIT FOR SAME
MACHINE D'USINAGE DE FEUILLES ET ÉLÉMENT DE SUPPORT CORRESPONDANT

(30) Priorität: 22.02.2016 EP 16156741
(43) Veröffentlichungstag der Anmeldung: 23.08.2017
(73) Patentinhaber: Thalmann Maschinenbau AG, 8500 Frauenfeld (CH)
(72) Erfinder: KERN, Stefan, 8355 Aadorf (CH)
(74) Vertreter: Liebetanz, Michael

(56) Entgegenhaltungen:
- EP-A1- 1 905 522
- EP-A1- 2 915 604
- EP-B1- 0 785 832
- DE-A1-102013 106 764
- Anonym: "Biegezentrum XXL-Center", RAS Reinhardt Maschinenbau GmbH , 31. Juli 2012 (2012-07-31), Seiten 6-8, XP002760172, Gefunden im Internet: URL:http://www.ras-online.de/fileadmin/_mi grated/content_uploads/XXL-Center_75xx-2_d .pdf [gefunden am 2016-07-22]

## Beschreibung

### TECHNISCHES GEBIET

Die vorliegende Erfindung betrifft eine Bearbeitungsmaschine für Flachmaterialteile umfassend ein Maschinengestell, eine Unterwange, eine Oberwange, mindestens ein der Unterwange zugeordnetes und an dem Maschinengestell gehaltenes Bearbeitungswerkzeug, eine Steuerungseinheit zur Steuerung eines Bearbeitungsablaufs mit den Bearbeitungswerkzeugen, und eine Auflageeinheit, auf welcher das zu bearbeitende Flachmaterialteil für eine Positionierung in der Bearbeitungsmaschine auflegbar ist, wobei die Auflageeinheit aus einer Parkposition in einer Ausfahrrichtung zwischen die offenen Bearbeitungswerkzeuge in eine Beschickungs- und Entnahmeposition hin und wieder zurück bewegbar ist, gemäß dem Oberbegriff des Anspruchs 1, und sie betrifft eine Auflageeinheit hierfür.

### STAND DER TECHNIK

Aus der gattungsbildenden EP 1 905 522 A1 ist eine Bearbeitungsmaschine für Flachmaterialteile bekannt, die ein Maschinengestell und den dem Maschinengestell gehaltene Bearbeitungswerkzeuge aufweist. Es ist dabei eine Steuerungseinheit zur Steuerung eines Bearbeitungsablaufs mit den Bearbeitungswerkzeugen vorgesehen. Die Bearbeitungsmaschine weist auch eine Auflageeinheit auf, auf welcher das zu bearbeitende Flachmaterialteil für die Positionierung in mindestens einer Hauptzufuhrrichtung auflegbar ist.
Aus dem Prospekt "XXl-Center" der RAS Reinhardt Maschinenbau GmbH, datiert 06/2012, erhältlich unter "XXL-Center_75xx-2:d.pdf" auf der Website der besagten Firma wird auf sogenannte Einlegetische aus Chromstahl hingewiesen, die zu Beginn des Biegezyklus aus der Arbeitsebene auftauchen und nach vorne aus der Maschine herausfahren. Die Einlegetische liegen dabei auf Rollen auf, die die Tischfläche frei oberhalb der Unterwange und unterhalb der Oberwange zwischen diesen vor- und zurückfahren. Dabei wird der Einlegetisch soweit hinausgefahren, dass der Bediener die aktuelle Blechbreite bequem auflegen kann. Sobald durch den Bediener ein Fussschalter gedrückt wird, ziehen die Einlegetische das Blech in die Maschine. Während die Einlegetische zurück in die Maschine fahren, richten Anschlagfinger im Innern der Maschine das eingelegte Flachmaterial automatisch aus. Sobald das Blech an den Anschlagfingern anliegt, übernehmen Greiferzangen das Werkstück.

Die EP 2 915 604 A1 beschreibt einen hinteren Anschlag für eine Abkantpresse, die einen Gleitkörper und ein Arbeitskontaktelement hat, wobei letzterer beweglich auf dem Gleitkörper angeordnet ist und sich gegen eine Federkraft auf diesem vor und rückwärts bewegen kann.

Die DE 10 2013 106764 A1 beschreibt eine Auflageeinheit, bei der es zum Einlegen des Biegeteils zwischen die Einspannwerkzeuge es nicht nur notwendig ist, die Schwenkträgereinheit um eine Schwenkachse zu verschwenken, sondern es gleichzeitig erforderlich ist, zum einen mittels der Trägerbasisbewegungseinheit gesteuert durch die Maschinensteuerung die Basiseinheit in der Zufuhrrichtung auf die Einspannwerkzeuge zu zu bewegen und zum anderen, die Schwenkträgerbasiseinheiten in der Höhenpositionierrichtung derart zu bewegen, dass sich ein zu biegender Teilbereich des Biegeteils in der Einspannebene erstreckt und somit auf die Einspannfläche des unteren Einspannwerkzeugs in paralleler Ausrichtung zur Einspannebene E aufgelegt werden kann.

Die EP 0 785 832 B1 offenbart eine Werkstiickanschlageinrichtung für eine Werkzeugmaschine umfassend ein Trägergestell, einen am Trägergestell in einer Anschlagrichtung verfahrbaren Einstellwagen und ein vom Einstellwagen bewegbares Anschlagelement, wobei das Anschlagelement einen Anschlagarm aufweist, welcher mit mindestens zwei in Anschlagrichtung im Abstand voneinander angeordneten Anschlagflächen versehen ist. Dabei ist das Anschlagelement in eine erste Stellung, in welcher eine erste nächstliegend der Werkzeugmaschine angeordnete Anschlagfläche in der aktiven Stellung steht, und in eine zweite Stellung bringbar, in welcher eine zweite Anschlagfläche in der aktiven Stellung steht, während die werkzeugmaschinenseitig derselben liegenden Anschlagflächen in der inaktiven Stellung stehen.

### DARSTELLUNG DER ERFINDUNG

Ausgehend von diesem Stand der Technik liegt der Erfindung die Aufgabe zugrunde, eine einfachere Auflageeinheit für eine Bearbeitungsmaschine für Flachmaterialteile anzugeben, die einfacher und genauer ansteuerbar ist, insbesondere mit einem elektrischen Antrieb. Ferner ist es ein weiteres unabhängiges Ziel der vorliegenden Erfindung, den Einzugsvorgang des aufgelegten Flachmaterialteils zu verbessern. Eine andere davon unabhängige Zielsetzung liegt darin, die Arbeitssicherheit zu erhöhen.

Die Erfindung liefert eine Auflageeinheit für eine Bearbeitungsmaschine für Flachmaterialteile mit den Merkmalen des Anspruchs 1.

Dadurch dass, die Auflageeinheit ein wangenfern, einseitig um eine parallel zur Wangenausrichtung verschwenkbare Schwenkachse federnd eingespannter Einlegetisch ist, dessen freies Ende in der Parkposition auf einer der Unterwange zugeordneten Auflagefläche aufliegt, die über eine Aufgleitfläche mit der Oberseite der Unterwange verbunden ist, und das eingespannte Ende des Einlegetisches über einen Antrieb in der Ausfahrrichtung in seine Beschickungs- und Entnahmeposition bewegbar ist, wobei die Unterkante des Einlegetisches von der Auflagefläche über die Aufgleitfläche und über die Oberseite der Unterwange hinaus gleitet, und die Oberseite die Auflage für die Unterseite des Einlegetisches in der Beschickungs- und Entnahmeposition für ein Flachmaterialteil bildet, kann in sehr einfacher Weise eine Mechanik angegeben werden, mit der wartungsarm und sicher Flachmaterialteile beschickt werden können.

Es wird eine für den Bediener einfachere Auflagefläche vorgeschlagen, die zudem eine automatische Justierung des zu bearbeitenden Flachmaterialteils gestattet.

Vorteilhafterweise ist der Einlegetisch aus einem Material aus der Gruppe von CDF (compact density fibreboard), wie das hochverdichtete und Melaminbeschichtete Plattenmaterial von Kronospan, POM für Poloxymethylen, unter dem Namen Delrin von DuPont vertrieben, beidseitig oder einseitig Kunstharz-beschichtete Platten mit entsprechendem Kern, Holzplatten, MDF-Platten, Bürstenplatten, sogenannte Kugelplatten, oder Aluminiumplatten. Dann kann die Unterseite immer noch in ausreichender Weise über die Unterwange vorgeschoben werden, aber die Oberseite ist (mit Ausnahme des Einsatzes einer Kugelplatte) rauh genug, um bei einem Einziehen des Einlagetisches das Flachmaterialteil ohne Schlupf mitzuziehen. Zusätzlich kann die Steuerung beim Anfahren des Einziehvorgangs einen Beschleunigungsvorgang des Einlegetisches über eine Geschwindigkeitssteigerung auslösen, in dem die Leistungszuführung für den Elektromotor inkrementell vorgenommen wird, anstatt diesen einfach einzuschalten und damit effektiv faktisch von einer Geschwindigkeit Null auf die Endgeschwindigkeit zu springen.

Neben einer Ausgestaltung als einstückige Fläche aus einem einheitlichen Material, also einer Platte, kann sie auch strukturiert aufgebaut sein, sofern die Unterseite durchgehend glatt ist, eine steife vordere Unterkante aufweist und die Oberseite ein Auflegen eines Flachmaterialteils ohne Verhaken gestattet. Insbesondere kann der Tisch aus zwei aneinander befestigten, zum Beispiel verklebten Platten bestehen, von denen die untere, die die untere Eckkante und die Unterseite bildet, glatt ist und wobei die untere Beschichtung einen kleineren Reibungskoeffizienten hat als die obere Beschichtung.

Der Einlegetisch kann somit mindestens auf der Oberseite aus einem einen Reibschluss ermöglichenden Material bestehen. Die Platte kann also einteilig, zweiteilig mit einer Beschichtung oder dreiteilig mit Kern und zwei gegenüberliegenden, insbesondere unterschiedlichen Beschichtungen vorliegen, wobei die untere Beschichtung einen kleineren Reibungskoeffizienten hat als die obere Beschichtung.

Dabei wird under Reibungskoeffizient insbesondere der Reibungskoeffizient für die Haftreibung verstanden.

Dabei kann die untere Platte einen Reibungskoeffizienten µ gegenüber Stahl von µ <= 0,2 haben, insbesondere wenn sie aus einem der oben genannten Materialien ist. Die mit dieser unteren Platte verbundene obere Platte, die die Oberseite bildet, auf der das Flachmaterialteil aufliegen soll, hat vorteilhafterweise einen Reibungskoeffizienten µ gegenüber Stahl von µ>= 0,2 hat.
Das federnd um die Schwenkachse federnd eingespannte Ende des Einlegetisches kann durch mindestens eine an der Tischfläche befestigte Blattfeder realisiert sein, deren anderes Ende in der Ausfahrrichtung ausgerichtet und an einem dem Antrieb zugeordneten Element befestigt ist. Die Blattfeder kann dann insbesondere an der Unterseite des Einlegetisches befestigt sein, insbesondere angeschraubt sein. Dabei umfasst vorteilhafterweise das dem Antrieb zugeordnete Element ein in Ausfahrrichtung hin und her bewegliches Profil umfasst.
Die Blattfederplatte kann auch schmal ausgeführt sein und nur mit jeweils einem Befestigungselement an dem Einlegetisch und an der verfahrbaren Halterung befestigt sein. Vorteilhafterweise sind quer zur Verfahrachse zwei oder mehr solche Blattfedern vorgesehen. Auch kann es sich bei den Blattfedern um Parabelfedern handeln.
Weitere Ausführungsformen sind in den abhängigen Ansprüchen angegeben. Eine Auflageeinheit für eine Bearbeitungsmaschine nach der Erfindung ist in Anspruch 14 definiert.

### KURZE BESCHREIBUNG DER ZEICHNUNGEN

Bevorzugte Ausführungsformen der Erfindung, die lediglich zur Erläuterung dienen, werden im Folgenden anhand der Zeichnungen beschrieben. In den Zeichnungen zeigen:
- Fig. 1: zeigt eine sehr schematische Seitenansicht von hier wesentlichen Teilen einer Bearbeitungsmaschine mit dem Auflagetisch in einer eingefahrenen und in einer ausgefahrenen Position;
- Fig. 2: zeigt den Auflagetisch nach Fig. 1 mit einem Ausführungsbeispiel einer Aufhängung und Motorisierung in einer perspektivischen Ansicht von unten;
- Fig. 3: zeigt den Kreis III der Fig. 1 als einen Detailausschnitt mit dem ausgefahrenen Auflagetisch;
- Fig. 4: zeigt einen Ausschnitt aus Fig. 2 in einer anderen perspektivischen Unteransicht in Bezug auf die Befestigung des Auflagetischs an seinem Rahmen,
- Fig. 5: eine Draufsicht auf ein weiteres Ausführungsbeispiel eines zweiteiligen Auflagetisches;
- Fig. 6: eine vergrösserte Vorderansicht der vorderen Ecke des Auflagetisches nach Fig. 5; und
- Fig. 7: eine vergrösserte Schnittansicht entlang der Linie VII-VII in Fig. 5.

### BESCHREIBUNG BEVORZUGTER AUSFÜHRUNGSFORMEN

Eine Auflageeinheit gemäss einem Ausführungsbeispiel der Erfindung ist zum Einsatz in einer Bearbeitungsmaschine für Flachmaterialteile vorgesehen. Bei einer solchen Bearbeitungsmaschine kann es sich um eine beliebige bekannte Biegemaschine handeln, insbesondere sollte sie aber mindestens zwei Ständer aufweisen, meistens hat sie drei, vier oder sechs Ständer, um breitere Blechteile als Flachmaterialteile bearbeiten zu können.

Fig. 1 zeigt nun eine sehr schematische Seitenansicht von für die Ausführungsbeispiele der vorliegenden Erfindung wesentlichen Teilen einer solchen Bearbeitungsmaschine mit einer Auflageeinheit in einer eingefahrenen und in einer ausgefahrenen Position. Die Auflageeinheit wird hier Einlegetisch oder Auflagetisch 10 genannt, der ebenfalls strichliniert als ausgefahrener Auflagetisch 10' eingezeichnet ist. Fig. 2 zeigt den Auflagetisch 10 nach Fig. 1 mit einem Ausführungsbeispiel einer Aufhängung und Motorisierung in einer perspektivischen Ansicht von unten. Fig. 3 zeigt einen Detailausschnitt der Fig. 1 mit dem strichliniert dargestellten ausgefahrenen Auflagetisch 10' aus dem mit III gekennzeichneten Kreis aus Fig. 1 und Fig. 4 zeigt einen Ausschnitt aus der Fig. 2 in einer anderen perspektivischen Unteransicht in Bezug auf die Befestigung des Auflagetischs 10 an seinem Rahmen.

Von der Bearbeitungsmaschine für Flachmaterialteile sind lediglich die Unterwange 21, das der Unterwange zugeordnete Bearbeitungswerkzeug 22 sowie die Oberwange 23 dargestellt, wobei die Oberwange 23 im offenen Zustand vor einem allfälligen Klemmen des in den Zeichnungen nicht dargestellten Flachmaterialteils dargestellt ist. Mit dem Bezugszeichen 10 ist der in der eingefahrenen Position befindliche Einlegetisch bezeichnet. Das Bezugszeichen 10' ist für denselben strichliniert dargestellten Einlegetisch in der ausgefahrenen Position verwendet worden. Die Ausfahrlänge 35 ist so gewählt dass das Flachmaterial vom Bediener bequem aufgelegt werden kann.

Aus der Fig. 1 ist erkennbar, dass die Ebene des Einlegetisches in der ausgefahrenen Position 10' ungleich der Ebene des eingefahrenen Einlegetisches 10 ist, insbesondere deshalb, weil der ausgefahrene Einlegetisch mit seiner Unterseite 16 direkt auf der Oberseite 29 der Unterwange 21 aufliegt, während die untere vordere Eckkante 25 des freien Endes 26 des eingefahrenen Einlegetisches 10 auf einer aus der Fig. 3 sich ergebenden Aufliegeschräge 27 der Unterwange 21 positioniert ist. Die Ebene des ausgefahrenen Einlegetisches 10' ist zur Ebene des eingefahrenen Einlegetisches 10 um einen Winkel leicht geneigt. Der Wert des Winkels entspricht im wesentlichen dem Tangens der Dicke der Platte des Einlegetisches 10 zum Abstand der Montagepunkte der Blattfederplatte 12 an dem Querprofil 14 von der Innenkante 39 des Unterwange 21 bei voll ausgefahrenem Einlegetisch 10. Dieser Wert kann beispielsweise im Bogenmass 1/50 betragen, insbesondere zwischen 1/20 und 1/100 oder zwischen 0,5 und 3 Grad. Mit dem Bezugszeichen 47 ist die Schwenkachse angedeutet, die auf der Höhe der Befestigung der Unterseite 16 des Einlegetisches 10 an dem Querprofil 14 senkrecht zur Zeichenebene der Fig. 1 und damit parallel zur vorderen Eckkante 25 des Einlegetisches 10 und zur Innenkante 39 der Unterwange 21 verläuft.

Die Ausfahrrichtung entspricht dem Pfeil mit dem Bezugszeichen 45. Die Einfahrrichtung 46 ist dann die umgekehrte Bewegung. Die Pfeile 45 und 46 sind parallel zur Oberseite 15 und Unterseite 16 des Einlegetisches 10 ausgerichtet. Aufgrund des Auflaufens der vorderen Kante 25 ist die tatsächliche körperliche Ausfahrrichtung des Einlegetisches während des Ausfahrens leicht monoton steigend nach oben geneigt und die Einfahrrichtung leicht monoton fallend nach unten geneigt.

Ein einzulegendes und anschliessend zu bearbeitendes Flachmaterialteil, das in den Zeichnungen nicht dargestellt ist, liegt nach dem Auflegen auf dem Einlegetisch 10 plan auf dessen Oberseite 15 auf.

Der Einlegetisch 10 ist ausschliesslich im wangenfernen Bereich, also in Einfahrrichtung 46, über hier zwei Blattfederplatten 12 an einem Querprofil 14 befestigt. Die Auflageeinheit ist also durch den Einlegetisch 10 gebildet, der wangenfern, einseitig um eine parallel zur Wangenausrichtung 39 ausgerichtete Schwenkachse 47 eingespannt ist. Die Blattfederplatten 12 sind vorzugsweise rechteckig mit ihrer längeren Dimension in Verfahrrichtungen 45/46 des Einlegetisches 10 ausgerichtet. Die Befestigung wird über mehrere Schrauben 13 bewerkstelligt wird, beispielsweise zwei im Bereich der zwei dem freien Ende 26 des Einlegetisches 10 zugeordneten Ecken der jeweiligen Blattfederplatte 12. Die Blattfederplatten 12 sind an ihren gegenüberlegenden Ecken (in den Zeichnungen nicht sichtbar) am Querprofil 14 über in dieses eingelassene Schrauben befestigt. Die Blattfederplatten 12 sind flexibel genug, um eine Auslenkung des Tisches 10 um wenige Grad zu gestatten, ohne dabei eine exzessive, abreibende Wirkung auf die vordere Eckkante 25 auszuüben.

Das Querprofil 14 ist an seinen beiden freien Enden über jeweils einen Montagewinkel 11 an einem jeweiligen Seitenprofil 30 befestigt. Das Seitenprofil 30 ist im wesentlichen horizontal unterhalb der Ebene der Oberseite 29 der Unterwange 21 angeordnet. Die Montagewinkel 11 verfügen dabei über in den Zeichnungen nicht dargestellte Führungselemente, welche eine Längsverschiebung der Montagewinkel 11 an dem jeweiligen Seitenprofil 30 in Richtung der Verfahrachsen 45/46 gestattet. In der Zeichnung der Fig. 2 sind in der Unteransicht zwei Seitenprofile 30 vorgesehen, prinzipiell kann es sich auch um ein einziges Profil 30 handeln, welches ebenfalls in der Mitte des Querprofils 14 angeordnet sein kann.

Der Montagewinkel 11 ist dann mit seinem in der Führung des Seitenprofils 30 eingreifenden Element mit einem Elektroantrieb 40 verbunden, um den Auflagetisch 10 in der Figur 1 gezeigten Weise in eine ausgefahrene Position zu bringen, wobei dann der Montagewinkel 11' in der ausgefahrenen Position im vorderen Bereich des Seitenprofils 30 angeordnet ist. Mit dieser am weitesten vorgefahrenen Position ergibt sich auch der maximale ansteigende Winkel des ausgefahrenen Tisches 10'. Ein Elektroantrieb 40 hat den Vorteil der einfachen Ausgestaltung und des langsamen Anfahrens gegenüber auch möglichen hydraulischen Antrieben für das Verschieben des Auflagetisches 10.

Unter Bezugnahme auf die Fig. 3 ist zu erkennen, dass in der eingefahrenen Position die untere Vorderkante 25 des Einlegetisches 10 auf einer Aufliegeschräge 27 der Unterwange 21 aufliegt. Die Anordnung von Seitenprofil 30 mit rückwärtiger Position des Querprofils 14 ist entsprechend ausgelegt. Dabei spannt die Oberseite 15 des Einlegetisches 10 eine horizontale Ebene auf, die fluchtend mit der Oberseite 29 der Wange 21 ausgerichtet ist, so dass ein auf Wange 21 und eingefahrenem Einlegetisch 10 liegendes zu bearbeitendes Flachmaterial glatt, eben und horizontal auf diesen beiden Flächen liegt.

Diese Aufliegeschräge 27 kann beispielsweise einen Winkel zwischen 10 und 30 Grad zur Horizontalen aufweisen. Diese Aufliegeschräge 27 erstreckt sich etwas weiter als der eingefahren angelegte Einlegetisch 10 in beide Richtungen, hat beispielsweise eine Länge in Ausfahrrichtung 45 von zwischen 3 und 6 Zentimeter und geht dann in Wangennähe in eine steilere Aufgleitfläche 28 über, das heisst, die einen grösseren Winkel von beispielsweise zwischen 30 und 45 Grad bezüglich der horizontalen Ebene aufweist. Die Länge der Aufgleitfläche 28 in Ausfahrrichtung 45 kann zwischen 1 und 3 Zentimeter betragen und dient zum Herausheben des Aufliegetisches 10 aus dem Bereich unterhalb der Auflageebene des Flachmaterialteils in den Bereich zwischen den Wangen 21 und 23. Bei Erreichen der Oberseite 29 der Unterwange 21 an der Kante 39 geht die Aufgleitfläche 28 dann in diese horizontal angeordnete Oberseite 29 über.

Die Winkel der Aufliegeschräge 27 und der Aufgleitfläche 28 kann sich auch stetig zwischen beispielsweise 10 Grad zu einem Wert von 45 Grad erhöhen und dann mit einem steilen Abfall in die flache (=0 Grad) Oberseite 29 der Wange 21 übergehen, so dass die Aufliegeschräge 27 und die Aufgleitfläche 28 eine gemeinsame im Querschnitt S-förmig gebogene Fläche bilden.

Bei einer Vorwärtsbewegung des Einlegetisches 10 in Richtung 45 durch die Vorwärtsbewegung der Montagewinkel 11 bewegt sich der Einlegetisch 10 gleitend über die Aufliegeschräge 27 in den Bereich der Aufgleitfläche 28 und schliesslich stösst der Einlegetisch 10 in den vor den Wangen 21, 22, 23 liegenden Positionierraum des Bleches vor. Da der Einlegetisch 10 nur über die Blattfederplatten 12 federnd an dem Querprofil 14 um die Schwenkachse 47 befestigt ist, kann sich sein freies Ende 26 aus der ursprünglich vorgegebenen Ebene herauserstrecken.

Dann kann ein Benutzer der Bearbeitungsanlage ein Blech auf die Oberseite 15 des ausgefahrenen Einlegetisches 10' legen, wobei das Blech durch sein Gewicht und einen Reibschluss auch dann liegen bleibt, wenn der Einlegetisch 10 in Richtung 46 zurückgefahren wird und sich dabei wieder in die Ausgangslage begibt.

Neben den Seitenkanten 17 des Einlegetisches 10 sind links und rechts vorzugsweise jeweils eine (in den Zeichnungen nicht dargestellte) Greiferzange vorgesehen, die so angeordnet sind, dass sie sich neben dem Einlegetisch befinden, wenn sich dieser in seiner rückwärtigen Position befindet, so dass eine in den Zeichnungen nicht dargestellte Endkante eines auf dem Einlegetisch 10 aufgelegten Flachmaterials gegen jeweils eine Anschlagfläche einer offenen Greiferzange stösst und diese somit einen vordefinierten Anschlag bildet. Vorzugsweise sind zwei oder mehr Einlegetische 10 mit einem zwischen den Seitenkanten 17 liegenden freien Raum angeordnet, um in diesem Zwischenraum die Greiferzangen anzuordnen. Bei zwei Greiferzangen ist dann eine quer zur Ausfahrrichtung und parallel zur Wangenkante 39 angeordnete Anschlaglinie gebildet. Vorteilhafterweise sind diese Greiferzangen synchronisiert in Ausfahrrichtung verschieblich angeordnet, um unterschiedliche Anschlagtiefen für das Flachmaterial zu bilden. Nach Kontakt mit der Anschlagfläche können die Greiferzangen automatisch oder auf einen Steuerbefehl geschlossen werden und bewegen dann das eingespannte Flachmaterial nach vorne in Ausfahrrichtung 45, um durch die Wangen 21 und 23 geklemmt und das Werkzeug 22 gebogen zu werden. Die Anschlagelemente können aber auch positionsfest vorgesehen sein.

Insbesondere kann die in den Zeichnungen nicht dargestellte Steuerungseinheit ein mehrstufiges Verfahren ausführen: Zuerst wird der Einlegtisch 10 ausgefahren und das Verfahren für ein manuelles Handling durch den Benutzer unterbrochen. Nach einem Einlegen eines Flachmaterialstücks, welches durch Sensoren erfasst und der Steuerungseinheit gemeldet werden kann, wird der Einlegetisch 10 eingefahren und die vorbestimmten und vorprogrammierten Biegeschritte ausgeführt. Anschliessend wird der Einlegetisch erneut ausgefahren, entweder zur Entnahme des Flachmaterials oder für einen weiteren Unterbruch und ein manuelles des dann ausgefahrenen Flachmaterials Handling durch den Benutzer. Dieses Handling kann ein Kippen, Drehen oder ein Wenden einhalten.

Beim Kippen wird das Flachmaterial um seine Biegeachse um 180 Grad gedreht, so dass die vorher aussen liegenden Flachmaterialabschnitte nun innen liegen. Beim Drehen wird das Flachmaterial um die vertikale Achse um 180 Grad gedreht, so dass hier die Oberseite auch oben zu liegen kommt. Schliesslich kann das Manuelle Handling auch das Wenden umfassen, bei denen das Drehen und Kippen zusammengefasst wird. Nach Beendigung des Manuellen Handlings durch den Benutzer wird der unterbrochene Bearbeitungsvorgang durch einen Wiederaufnahmebefehl an die Steuerungseinheit wieder aufgegriffen.

Die Fig. 5 zeigt eine Draufsicht auf ein weiteres Ausführungsbeispiel eines zweiteiligen Auflagetisches 10. Dieser besteht aus einer unteren Basisplatte 50 aus Blech, insbesondere ein CNS (Chrom-Nickel-Stahl) Blech. In diese Platte sind Bohrlöcher 51 eingelassen, durch die der Schraubenkopf von Schrauben betätigt werden kann, die das eine freie Ende eines federnden Elementes, insbesondere einer Blattfeder, mit dem Auflagetisch festgeschraubt verbinden, so dass es durch die Befestigung an einem Querprofil der Vorrichtung eine Neigung der Basisplatte 50 aus der Zeichenebene der Fig. 5 erlaubt. Die Löcher 52 bieten dann einen Freiraum für die Befestigungsschrauben für das federnde Element am dem Querprofil.

Nicht sichtbar in Fig. 5 ist, dass das Blech der Basisplatte 50 an den Seiten 57 nach unten in Richtung des Zeichenblattes umgebogen ist.

Dabei ist nun in Fig. 6 eine vergrösserte Vorderansicht der vorderen Ecke 90 des Auflagetisches 10 nach Fig. 5 dargestellt; und die Fig. 7 zeigt eine vergrösserte Schnittansicht entlang der Linie VII-VII aus Fig. 5.

An der in der Fig. 5 oberen Kante der Basisplatte 50 aus Stahlblech deckt die kurze Kante 57 eine Gleitplatte 60 aus CDF (compact density fibreboard) Material ab. Dabei kann die Gleitplatte 60 auch aus einem anderen Werkstoff mit guten Gleiteigenschaften und hoher Stabilität hergestellt sein. Die Oberseite des Aufliegetisches wird allgemeiner gesehen von einer Basisplatte 50 gebildet, die einen höheren Reibungskoeffizienten als die untere Gleitplatte 60 hat und/oder vorteilhafterweise einen geringeren Verschleisswert.

Auf der der Oberseite 15 des Einlegtisches 10 zugewandten Seite deckt die Stahlblech-Basisplatte 50 im Querschnitt L-förmig das CDF-Material als Gleitplatte 60 ab. Dabei besteht eine kurze Kante 57 des Stahlblechs, welche kürzer als die Dicke der CDF Gleitplatte 60 ist, so dass sie diese Gleitplatte 60 wie eine Schürze umgibt, und vorteilhafterweise alle vier Seiten und insbesondere die beiden gegenüberliegenden langen Seitenkante der Gleitplatte 60 begleitet. Die kurze Kante 57 weist eine Höhe auf, die kleiner als die Dicke der Gleitplatte 60 ist, so dass die Kante 57 nicht über die Unterseite 16 übersteht.

In der Fig. 6 ist zu erkennen, dass das abgerundete Aufliegende 56 der Basisplatte 50 sich gegen die Aussenseite der CDF-Gleitplatte 60 anschmiegt. Der Grund dafür ist, dass nicht das Stahlblech 56 schabt, sondern die Einheit auf der CDF-Kante 64 rutscht. Die Seitenkante 57 der Blechplatte 50 deckt einen grossen Teil der Gleitplatte 60 wie eine Schürze ab.

Der Einlegetisch gleitet auf der CDF-Kante 64 auf der Unterseite 16, die dann vorgeschoben wird und auch auf der Unterwange 21 aufläuft. Auf der gegenüberliegenden Seite, also der Oberseite 15, ist eine abgefaste Vorderkante 54 der Basisplatte 50 zu erkennen, damit das Blech beim Einschieben nicht aneckt und keine scharfe Kanten bestehen, wenn der Tisch draussen in den Arbeitsbereich eines ein zu bearbeitendes Blech einlegenden Bedieners ist, um eine Verletzungsgefahr zu minimieren.

Das Verhältnis der Eigenschaften zwischen Basisplatte 50 und Gleitplatte 60 wird so gewählt, dass die Gleitplatte 60 eine bessere Gleitfähigkeit als die Basisplatte 50 hat, die Basisplatte 50 aber eine bessere Steifigkeit und Abriebfestigkeit als die Gleitplatte 60.

Die unlösbare Verbindung zwischen der Basisplatte 50 und der Gleitplatte 60 wird durch Klebstoff 82 erreicht, der in Nuten 80 gegeben wird, die in der Vorschubrichtung 45 angeordnet sind. Bei einer Breite der Basisplatte 50 von 864 Millimetern bei einer Breite der Gleitplatte von 862 Millimeter (Dicke des Blechs der Basisplatte 50 gleich 1 Millimeter) können fünf solcher über die gesamte Länge der Gleitplatte 60 vorgesehenen Nuten 80 mit einer Breite von 25 Millimetern und einer Tiefe von 2.5 Millimeter in der Gleitplatte 60 vorgesehen sein, die mit einer Dicke von 12.5 Millimetern noch ausreichend dick ist. Der Klebstoff kann ein Polymer-Montagekleber sein. Es sollten mindestens zwei solcher Nuten 80 vorgesehen sein. Sie könnten auch quer angeordnet sein, auch wenn die Längsanordnung bevorzugt ist.

In der Fig. 7 ist ferner ein Bohrloch 51 zu sehen, welches in dem Blech 50 mit einem Durchmesser versehen ist, der grösser als ein Schraubenkopf ist, der in die Gleitplatte 60 einzusetzen ist. Durch diese Öffnung in dem Blech 15 kann der Schraubenkopf von Schrauben betätigt werden, die in das eine freie Ende des besagten federnden Elementes reichen, insbesondere einer Blattfeder, wobei das freie Ende damit mit dem Auflagetisch 10 festgeschraubt verbunden wird, so dass es durch die Befestigung des anderen freien Endes an einem Querprofil der Vorrichtung eine Neigung der Basisplatte 50 aus der Zeichenebene der Fig. 5 erlaubt. Die Löcher 52 gemäss Fig. 5 in der Gleitplatte 60 mit erheblich grösserem Durchmesser bieten dann einen Freiraum für die Befestigungsschrauben für das federnde Element an dem Querprofil.

**BEZUGSZEICHENLISTE**

| | | | |
|---|---|---|---|
| 10 | Einlegetisch, eingefahren | 30 | Seitenprofil |
| 10' | Einlegetisch, ausgefahren | 35 | Ausfahrlänge |
| 11 | Montagewinkel, eingefahren | 36 | eingespanntes Ende |
| 11' | Montagewinkel, ausgefahren | 40 | Elektroantrieb |
| 12 | Blattfederplatte | 45 | Ausfahrrichtung |
| 13 | Schraube | 46 | Einfahrrichtung |
| 14 | Querprofil | 47 | Schwenkachse |
| 15 | Oberseite Einlegetisch | 50 | Basisplatte (Stahblech) |
| 16 | Unterseite Einlegetisch | 51 | Schraubenloch |
| 16' | Unterseite, ausgefahrener Einlegetisch | 52 | Löcher |
| | | 54 | abgefaste untere Kante |
| 17 | Seitenkante Einlegetisch | 56 | abgerundetes Aufliegeende |
| 21 | Unterwange | 57 | kurze Kante des Blechs |
| 22 | Bearbeitungswerkzeug | 60 | Gleitplatte (CDF Material) |
| 23 | Oberwange | 62 | seitliche Fase der Gleitplatte |
| 25 | vordere Eckkante | 64 | vordere Fase der Gleitplatte |
| 26 | freies Ende | 80 | Nut |
| 27 | Aufliegeschräge | 82 | Klebstoff |
| 28 | Aufgleitfläche | 90 | Vergrösserung vordere Ecke |
| 29 | Oberseite Unterwange | | |

## Patentansprüche

1. Bearbeitungsmaschine für Flachmaterialteile, umfassend:
- ein Maschinengestell,
- eine Unterwange (21),
- eine Oberwange (23),
- mindestens ein der Unterwange (21) zugeordnetes und an dem Maschinengestell gehaltenes Bearbeitungswerkzeug (21, 22, 23),
- eine Steuerungseinheit zur Steuerung eines Bearbeitungsablaufs mit den Bearbeitungswerkzeugen (21, 22, 23), und
- eine Auflageeinheit (10), auf welcher das zu bearbeitende Flachmaterialteil für eine Positionierung in der Bearbeitungsmaschine auflegbar ist,
wobei die Auflageeinheit (10) aus einer Parkposition in einer Ausfahrrichtung (45) zwischen die offenen Bearbeitungswerkzeuge (21, 22, 23) in eine Beschickungs- und Entnahmeposition hin und wieder zurück bewegbar ist,
**dadurch gekennzeichnet, dass** die Auflageeinheit ein wangenfern, einseitig um eine parallel zur Wangenausrichtung (39) verschwenkbare Schwenkachse (47) federnd eingespannter Einlegetisch (10) ist, dessen freies Ende (26) in der Parkposition auf einer der Unterwange (21) zugeordneten Auflagefläche (27) aufliegt, die über eine Aufgleitfläche (28) mit der Oberseite (29) der Unterwange (21) verbunden ist, dass das eingespannte Ende (36) des Einlegetisches (10) über einen Antrieb (40) in der Ausfahrrichtung (45) in seine Beschickungs- und Entnahmeposition bewegbar ist, wobei die Unterkante (25) des Einlegetisches von der Auflagefläche (27) über die Aufgleitfläche (28) und über die Oberseite (29) der Unterwange hinaus gleitet, und die Oberseite (29) die Auflage für die Unterseite (16) des Einlegetisches (10) in der Beschickungs- und Entnahmeposition für ein Flachmaterialteil bildet.

2. Bearbeitungsmaschine nach Anspruch 1, **dadurch gekennzeichnet, dass** das federnd um die Schwenkachse (47) federnd eingespannte Ende (36) des Einlegetisches (10) durch mindestens eine an der Tischfläche befestigte Blattfeder (12) realisiert ist, deren anderes Ende in der Ausfahrrichtung (45) ausgerichtet und an einem dem Antrieb (40) zugeordneten Element (14, 11) befestigt ist.

3. Bearbeitungsmaschine nach Anspruch 2, **dadurch gekennzeichnet, dass** die Blattfeder (12) an der Unterseite (16) des Einlegetisches (10) befestigt ist, insbesondere angeschraubt ist, und dass das dem Antrieb zugeordnete Element (14, 11) ein in Ausfahrrichtung (45) hin und her bewegliches Profil (11) umfasst.

4. Bearbeitungsmaschine nach einem der Ansprüche 1 bis 3, **dadurch gekennzeichnet, dass** die Auflagefläche (27) eine in Ausfahrrichtung (45) zur Wangenoberseite (29) steigend geneigte Fläche, insbesondere mit einem Winkel zwischen 10 und 30 Grad, und dass die Aufgleitfläche (28) eine in Ausfahrrichtung (45) zur Wangenoberseite (29) steigend geneigte Fläche, insbesondere mit einem Winkel zwischen 30 und 45 Grad, ist.

5. Bearbeitungsmaschine nach Anspruche 4, **dadurch gekennzeichnet, dass** die Auflagefläche (27) in Ausfahrrichtung (45) eine Breite zwischen 3 und 6 Zentimeter hat und dass die Aufgleitfläche (28) in Ausfahrrichtung (45) eine Breite zwischen 1 und 3 Zentimeter hat.

6. Bearbeitungsmaschine nach einem der Ansprüche 1 bis 5, **dadurch gekennzeichnet, dass** der Einlegetisch (10) eine aus einem homogenen Material hergestellte einstückige Platte ist.

7. Bearbeitungsmaschine nach einem der Ansprüche 1 bis 5, **dadurch gekennzeichnet, dass** der Einlegetisch (10) eine aus mindestens zwei flächigen Platten (50, 60) zusammengesetzte, insbesondere verklebte, Platte ist, von denen die untere, die untere Eckkante (25) und die Unterseite (16) des Einlegetisches (10) bildende Platte (60) einen Reibungskoeffizienten gegenüber Stahl hat, der kleiner ist, als der Reibungskoeffizient der oberen Platte (50), die die Oberseite (15) des Einlegetisches (10) bildet, gegenüber Stahl.

8. Bearbeitungsmaschine nach Anspruch 7, **dadurch gekennzeichnet, dass** die Eckkante (25) und die Unterseite (16) des Einlegetisches (10) bildende Platte (60) einen Reibungskoeffizienten µ gegenüber Stahl von µ <= 0,2 hat, und dass die obere Platte (50), die die Oberseite (15) des Einlegetisches (10) bildet, einen Reibungskoeffizienten µ gegenüber Stahl von µ > 0,3 hat.

9. Bearbeitungsmaschine nach Anspruche 7, **dadurch gekennzeichnet, dass** der Einlegetisch (10) einen Kern und eine die untere Platte bildende untere Beschichtung und eine die obere Platte bildende obere Beschichtung umfasst, wobei die untere Beschichtung einen kleineren Reibungskoeffizienten gegenüber Stahl hat als die obere Beschichtung gegenüber Stahl, wobei die Beschichtungen Kunstharz-Beschichtungen sein können.

10. Bearbeitungsmaschine nach einem der Ansprüche 7 bis 9, **dadurch gekennzeichnet, dass** die obere Platte aus Stahl ist.

11. Bearbeitungsmaschine nach einem der Ansprüche 7 bis 10, **dadurch gekennzeichnet, dass** die untere Platte aus einem Material aus der Gruppe von CDF (compact density fibreboard), Melaminbeschichtetem Plattenmaterial, POM (Poloxymethylen), Holz, MDF, sogenannte Bürstenplatten, oder Aluminium ist.

12. Bearbeitungsmaschine nach einem der Ansprüche 1 bis 5, **dadurch gekennzeichnet, dass** der Einlegetisch (10) eine sogenannte Kugelplatte ist.

13. Bearbeitungsmaschine nach einem der Ansprüche 1 bis 12, **dadurch gekennzeichnet, dass** die Steuereinheit ausgestaltet ist, um Antrieben der Auflageeinheit (10) Steuerbefehle zu erteilen, um die Auflageeinheit (10) aus einer Parkposition in einer Ausfahrrichtung (45) zwischen die offenen Bearbeitungswerkzeuge (21, 22, 23) in eine Beschickungs- und Entnahmeposition zu bewegen, um anschliessend das Absetzen von Steuerbefehlen für ein manuelles Handling durch den Benutzer zu unterbrechen, wobei das Ende des Manuellen Handling, welches aus der Gruppe des Einlegens, der Entnahme, des Kippens, des Drehens oder des Wendens des Flachmaterialstücks besteht, nach einem Positionieren des besagten Flachmaterialstücks auf dem Einlegetisch (10) der Auflageeinheit entweder durch Sensoren erfasst und der Steuerungseinheit gemeldet wird oder durch ein Stoppschaltersignal ausgelöst wird, wonach von der Steuerungseinheit weitere Steuerbefehle erteilt werden, um den Einlegetisch (10) einzufahren und vorbestimmte und/oder vorprogrammierte Biegeschritte auszuführen, die mit einem Ausfahren des Einlegetischs (10) enden, um entweder zur Entnahme des Flachmaterialstücks oder für einen weiteren Unterbruch und ein weiteres Manuelles Handling bereitzustehen.

14. Auflageeinheit (10) für eine Bearbeitungsmaschine nach einem der Ansprüche 1 bis 13, umfassend einen wangenfern, einseitig eingespannter Einlegetisch (10) ist, wobei das federnd eingespannte Ende (36) des Einlegetisches (10) über einen Antrieb (40) in einer quer zur Einspannrichtung (47) ausgerichtete Ausfahrrichtung (45) bewegbar ist, wobei das eingespannte Ende (36) des Einlegetisches (10) durch mindestens eine an der Tischfläche des Einlegetisches befestigte Blattfeder (12) realisiert ist, deren anderes Ende in der Ausfahrrichtung (45) ausgerichtet und an einem dem Antrieb (40) zugeordneten Element (14, 11) befestigt ist.

## Claims

1. Metal-cutting machine for flat material parts, comprising:
- a machine frame,
- a lower beam (21) having a thereto assigned support surface, which is connected via a sliding surface to the top side of the lower beam,
- an upper beam (23),
- at least one machining tool (21, 22, 23) assigned to the lower beam (21) and held on the machine frame,
- a control unit for controlling a machining cycle with the machining tools (21, 22, 23), and
- a support unit (10), on which the flat material part to be machined can be placed for a positioning in the machining machine,
wherein the support unit (10) is movable out of a parking position, in a direction of extension (45), between the open machining tools (21, 22, 23) into a loading and removal position and back again,
**characterized in that** the support unit, remote from the beams, is a feed table (10), on one side resiliently connected about a pivot axis (47) that is pivotable parallel to the beam orientation (39), wherein a free end (26) of it rests in the parking position on the support surface (27) assigned to the lower beam (21),
wherein the bottom edge (25) of the feed table (10) slides from the support surface (27) over the sliding surface (28) and beyond the top side (29) of the lower beam, and the top side (29) forms the support for the bottom side (16) of the feed table (10) in the loading and removal position for a flat material part.
wherein a clamped end of the receiving unit is movable by means of the drive, in the direction of extension, into its loading and removal position,
- a drive connected to the support unit,
- at least one spring, with which the support unit is connected to the drive,

2. Metal-cutting machine according to claim 1, **characterized in that** that end (36) of the feed table (10) support unit which is resiliently clamped about the pivot axis (47) is realized by at least one leaf spring (12) fastened to the table surface, the other end of which leaf spring is oriented in the direction of extension (45) and is fastened to an element (14, 11) assigned to the drive (40).

3. Metal-cutting machine according to claim 2, **characterized in that** the leaf spring (12) is fastened to the bottom side (16) of the feed table (10), especially screwed to the table, and **in that** the element (14, 11) assigned to the drive comprises a profile (11) which is movable back and forth in the direction of extension (45).

4. Metal-cutting machine according to any one of claims 1 to 3, **characterized in that** the support surface (27) is a surface ascendingly inclined relative to the beam top side (29) in the direction of extension (45), especially with an angle between 10 and 30 degrees, and **in that** the sliding surface (28) is a surface ascendingly inclined relative to the beam top side (29) in the direction of extension (45), especially with an angle between 30 and 45 degrees.

5. Metal-cutting machine according to Claim 4, **characterized in that** the support surface (27) has in the direction of extension (45) a width between 3 and 6 centimetres, and **in that** the sliding surface (28) has in the direction of extension (45) a width between 1 and 3 centimetres.

6. Metal-cutting machine according to any one of claims 1 to 5, **characterized in that** the feed table (10) is a one-piece plate produced from a homogeneous material.

7. Metal-cutting machine according to any one of claims 1 to 5, **characterized in that** the feed table (10) is a plate composed of at least two planar plates (50, 60), in particular at least two planar plates all bonded together, of which the lower plate, which forms the lower corner edge (25) and the bottom side (16) of the feed table (10), has a coefficient of friction in relation to steel which is smaller than the coefficient of friction of the upper plate (50), which forms the top side (15) of the feed table (10), in relation to steel.

8. Metal-cutting machine according to claim 7, **characterized in that** the corner edge (25) and bottom side (16) of the plate (60) forming the feed table (10) has a coefficient of friction µ in relation to steel of µ <= 0.2, and **in that** the upper plate (50), which forms the top side (15) of the feed table (10), has a coefficient of friction µ in relation to steel of µ > 0.3.

9. Metal-cutting machine according to claim 7, **characterized in that** the feed table (10) comprises a core, and a lower coating forming the lower plate and an upper coating forming the upper plate, wherein the lower coating has a smaller coefficient of friction in relation to steel than the upper coating in relation to steel, wherein the coatings can be synthetic resin coatings.

10. Metal-cutting machine according to any one of claims 7 to 9, **characterized in that** the upper plate is made of steel.

11. Metal-cutting machine according to any one of claims 7 to 10, **characterized in that** the lower plate is made of a material from the group comprising CDF (compact density fibreboard), melamine-coated plate material, POM (poloxymethylene), wood, MDF, so-called brush plates, or aluminium.

12. Metal-cutting machine according to any one of claims 1 to 5, **characterized in that** the feed table (10) is a so-called ball plate.

13. Metal-cutting machine according to any one of claims 1 to 12, **characterized in that** the control unit is designed to issue to the drives of the support unit (10) control commands to move the support unit (10) out of the parking position, in a direction of extension (45), between the open metal-cutting tools (21, 22, 23) into a loading and removal position, so as subsequently to interrupt the dispatching of control commands for a manual handling by the user, wherein the end of the manual handling, which consists of the group comprising the feed-in, the removal, the tilting, the rotation or the turning of the flat material piece, following a positioning of the said flat material piece on the feed table (10) of the support unit, is either detected by sensors and reported to the control unit or is triggered by a stop switch signal, after which further control commands are issued by the control unit to retract the feed table (10) and to execute pre-specified and/or pre-programmed bending steps, which end with an extension of the feed table (10), in order to be ready either for the removal of the flat material piece or for a further interruption and a further manual handling.

14. Support unit (10) for a metal-cutting machine according to any one of claims 1 to 13, comprising a feed table (10) clamped remote from the beams and on one side, wherein the resiliently clamped end (36) of the feed table (10) is movable by means of a drive (40) in a direction of extension (45) oriented transversely to the clamping direction (47), wherein the clamped end (36) of the feed table (10) is realized by at least one leaf spring (12) fastened to the table surface of the feed table, the other end of which leaf spring is oriented in the direction of extension (45) and fastened to an element (14, 11) assigned to the drive (40).

## Revendications

1. Machine à usiner pour des pièces en matériau plat, comprenant:
- un cadre de machine,
- une poutre inférieure (21),
- une poutre supérieure (23),
- au moins un l'outil de traitement (21, 22, 23) qui est associé à la poutre inférieure (21) et qui est maintenu sur le cadre de machine,
- une unité de commande pour commander une séquence de traitement en utilisant les outils de traitement (21, 22, 23), et
- une unité de support (10) sur laquelle la partie de matériau plat à travailler peut être placée pour un positionnement dans la machine à usiner,
où ladite unité de support (10) peut être déplacée d'une position de stationnement dans une direction d'extension (45) entre les outils de traitement ouverts (21, 22, 23) dans une position de chargement et peut être déplacée de retour dans une position de déchargement, **caractérisée en ce que** l'unité de support est une table de chargement (10) qui, loin des poutres, est serrée élastiquement d'un côté et qui peut pivoter autour d'un axe de pivotement (47) qui est parallèle à l'alignement des poutres (39), où l'extrémité libre (26) de la table de chargement (10) repose dans la position de stationnement sur une surface d'appui (27) associée à la poutre inférieure (21), laquelle surface est connectée par l'intermédiaire d'une surface de glissement (28) avec la partie supérieure (29) de la poutre inférieure (21) de telle sorte que l'extrémité serrée (36) de la table de chargement (10) peut être déplacée par l'intermédiaire d'un entraînement (40) dans la direction d'extension (45) dans sa position de chargement et de déchargement, où le bord inférieur (25) de la table de chargement glisse à partir de la surface d'appui (27) sur la surface de glissement (28) et au-delà de la partie supérieure (29) de la poutre inférieure, et où la face supérieure (29) forme le support pour la face inférieure (16) de la table de chargement (10) dans la position de chargement et de déchargement pour une pièce en matériau plat.

2. Machine à usiner selon la revendication 1, **caractérisée en ce que** l'extrémité serrée élastiquement (36) autour l'axe de pivotement (47) de la table de chargement (10) est réalisé par au moins un ressort à lame (12) fixé à la surface de la table, où l'autre extrémité du ressort à lame est alignée dans la direction d'extension (45) et fixée à un élément (14, 11) associé à l'entraînement (40).

3. Machine à usiner selon la revendication 2, **caractérisée en ce que** le ressort à lame (12) est fixé sur la face inférieure (16) de la table de chargement (10), en particulier vissé à cette table, et **en ce que** l'élément (14, 11) associé à l'entraînement (14, 11) comprend un profil (11) qui peut être déplacé dans la direction d'extension (45) dans un mouvement alternatif.

4. Machine à usiner selon l'une quelconque des revendications 1 à 3, **caractérisée en ce que** la surface d'appui (27) est une surface ascendante inclinée dans la direction d'extension (45) pour la face supérieure (29) de la poutre, en particulier avec un angle compris entre 10 et 30 degrés, et **en ce que** la surface de glissement (28) est une surface ascendante inclinée dans la direction d'extension (45) pour la face supérieure (29) de la poutre, en particulier avec un angle compris entre 30 et 45 degrés.

5. Machine à usiner selon la revendication 4, **caractérisée en ce que** la surface d'appui (27) a une largeur comprise entre 3 et 6 cm dans la direction d'extension (45), et **en ce que** la surface de glissement (28) a une largeur comprise entre 1 et 3 centimètres dans la direction d'extension (45).

6. Machine à usiner selon l'une quelconque des revendications 1 à 5, **caractérisée en ce que** la table de chargement (10) est constituée d'une plaque homogène d'un matériau et dans une pièce

7. Machine à usiner selon l'une quelconque des revendications 1 à 5, **caractérisée en ce que** la table de chargement (10) est une plaque assemblée d'au moins deux plaques plates (50, 60), en particulier collées ensemble, dont la plaque inférieure (60) formant l'arête de coin inférieure (25) et la face inférieure (16) de la table de chargement (10) présente un coefficient de frottement par rapport à l'acier qui est plus petit que le coefficient de frottement de la plaque supérieure (50) formant la face supérieure (15) de la table de chargement (10), par rapport à l'acier.

8. Machine à usiner selon la revendication 7, **caractérisée en ce que** la plaque (60) formant l'arête de coin (25) et la face inférieure (16) de la table de chargement (10) présente un coefficient de friction µ par rapport à l'acier de µ <= 0,2, et **en ce que** la plaque supérieure (50) formant la partie supérieure (15) de la table de chargement (10) a un coefficient de friction µ par rapport à l'acier de µ > 0,3.

9. Machine à usiner selon la revendication 7, **caractérisée en ce que** la table de chargement (10) comprend un noyau et un revêtement inférieur formant la plaque inférieure et un revêtement supérieur formant la plaque supérieure, où le revêtement inférieur comprend un plus petit coefficient de friction par rapport à l'acier que le revêtement supérieur par rapport à l'acier, où les revêtements peuvent être des revêtements en résine synthétique.

10. Machine à usiner selon l'une quelconque des revendications 7 à 9, **caractérisée en ce que** la plaque supérieure est faite d'acier.

11. Machine à usiner selon l'une quelconque des revendications 7 à 10, **caractérisée en ce que** la plaque inférieure est faite d'un matériau parmi le groupe des CDF (panneau de fibres dense et compact), un matériau de plaque recouverte de mélamine, le POM (poloxyméthylene), le bois, du MDF, des plaques porte-balai, ou d'aluminium.

12. Machine à usiner selon l'une quelconque des revendications 1 à 5, **caractérisée en ce que** la table de chargement (10) est une plaque à billes.

13. Machine à usiner selon l'une quelconque des revendications 1 à 12, **caractérisée en ce que** l'unité de commande est configurée pour délivrer des commandes de contrôle aux entrainements de l'unité de support (10) pour déplacer l'unité de support (10) à partir d'une position de stationnement dans une direction d'extension (45) entre les outils de traitement ouverts (21, 22, 23) dans une position de chargement et de déchargement, pour interrompre ensuite la délivrance des commandes de contrôle pour une manutention manuelle par l'utilisateur, où la fin de la manutention manuelle par l'utilisateur comprenant une action du groupe constitué par l'insertion, le déchargement, le basculement, la rotation ou le retournement de la pièce de matériau plat, est détectée après un positionnement de ladite pièce de matériau plat sur la table de chargement (10) de l'unité de support par des capteurs et est signalée à l'unité de commande, ou est déclenché par un signal de commutateur d'arrêt, après quoi des ordres de commande supplémentaires sont émises par l'unité de commande à rétracter la table de chargement (10) et à effectuer des étapes de flexion spécifiques et / ou préprogrammées se terminant par une extension de la table de chargement (10) pour soit le retrait de la pièce de matériau à plat ou soit pour une autre interruption et un traitement manuel ultérieur.

14. Unité de support (10) pour une machine à usiner selon l'une quelconque des revendications 1 à 13, comprenant une table de chargement (10) qui est serrée d'un côté loin des poutres, où l'extrémité serrée élastiquement (36) de la table de chargement (10) peut être déplacée par l'intermédiaire d'un entraînement (40) dans une direction d'extension (45) transversale à la direction de préhension (47), où l'extrémité serrée (36) de la table de chargement (10) est réalisée par au moins une lame de ressort fixée à la surface de la table chargement (12), où l'autre extrémité est alignée dans la direction d'extension (45) et fixée à un élément (14, 11) associé à l'entraînement (40).
